# NEUE EUROPÄISCHE PATENTSCHRIFT

(11) **EP 1 445 544 B2**
(45) Veröffentlichungstag und Bekanntmachung des Hinweises auf die Entscheidung über den Einspruch: **16.03.2016**
(45) Hinweis auf die Patenterteilung: 28.11.2007
(21) Anmeldenummer: 03002858.3
(22) Anmeldetag: 08.02.2003
(51) Int. Cl.: F24C 15/10, H05B 3/74, H05B 6/12

(54) **Kochmulde, insbesondere Induktionskochmulde**
Cooking hob, especially induction cooking hob
Plaque de cuisson en particulier à induction

(43) Veröffentlichungstag der Anmeldung: 11.08.2004
(73) Patentinhaber: Electrolux Home Products Corporation N.V., 1130 Brussels (BE)
(72) Erfinder: Leikam, Jürgen, 91161 Hilpoltstein (DE); Neukamm, Alwin, 91452 Wilhermsdorf (DE)
(74) Vertreter: Baumgartl, Gerhard Willi

(56) Entgegenhaltungen:
- EP-A- 0 663 566
- EP-A- 0 998 169
- BE-A- 1 008 882
- DE-A- 2 340 818
- DE-A- 3 606 117
- DE-A- 19 604 234
- DE-A- 19 935 835
- US-A- 3 632 983
- US-A- 3 978 633
- US-A- 4 665 893
- US-A- 4 899 028
- US-A- 5 428 207
- US-B1- 6 410 892

## Beschreibung

Die Erfindung betrifft eine Kochmulde, insbesondere Induktionskochmulde.

Bekannte Induktionskochmulden weisen eine kompakte Montageeinheit aus Induktionsspulen, Tragblech, Elektronik und Kühlung auf, die schwer zu montieren ist und im Schadensfall komplett ausgetauscht werden muß.

Aus der EP-A-0 633 566 A1 ist eine Vorrichtung zur Vereinfachung der Positionierung von Halogen- oder Widerstandsheizelementen in Glaskeramik-Kochmulden bekannt, bei der Abstandselemente vorgesehen sind, die mit Wänden eines mit der Glaskeramikplatte verbundenen Rahmens oder einer mit dem Rahmen verbundenen Basis zur Positionierung der Heizelemente verbunden sind, um diese in vorbestimmtem Abstand von den Wänden zu halten. Die Kochmulde weist auch Verbindungselemente zwischen Knebeln und einem Teil zur Zuführung elektrischer Leistung zu den Heizelementen auf.

In der US-B1-6 410 892 B1 ist ein Glaskeramik-Kochfeld beschrieben, das aus einer Glaskeramikplatte besteht, an der eine Trägerstruktur befestigt ist, die unter der Glaskeramikplatte eine Mehrzahl von Heizelementen und eine Steuerung trägt.

Die DE 199 35 835 A1 zeigt ein Induktionskochfeld mit Kühlgebläse, das zusammen mit Induktoren und elektrischen Schaltkomponenten unterhalb der Kochfeldplatte angeordnet ist.

Die US-A-3 978 633 offenbart ein Bauelement aus einer Glaskeramikplatte, an deren Unterseite ein Licht- oder Wärmestrahlungselement gehalten ist.

Die BE-A-1008882 beschreibt ein Glaskeramikkochfeld mit einer Glaskeramikplatte, unter der ein Widerstandsheizkreis mit einem Temperatursensor sitzt, der an eine Steuerung angeschlossen ist.

Der nächstkommende Stand der Technik wird in der Schrift US-A-5 428 207 gezeigt.

Der Erfindung liegt die Aufgabe zugrunde die Montage und Demontage zu vereinfachen.

Erfindungsgemäß wird diese Aufgabe durch die Merkmale des Anspruches 1 gelöst. Vorteilhafte Ausbildungen ergeben sich aus den Unteransprüchen.

An wenigstens einem ersten Träger sind vorzugsweise Halter zur Halterung der Heizelemente angeordnet. Neben den Heizelementen nimmt der wenigstens eine erste Träger insbesondere Anzeige- und/oder Bedienelemente und/oder Mittel zur Temperaturerfassung auf. Insbesondere besitzt er die Möglichkeit, einen Rahmen oder die Glaskeramik zu montieren. Mehrere erste Träger können zu einem gemeinsamen flachen Träger lösbar verbunden sein.

Der wenigstens eine zweite Träger, nimmt neben der Elektronik als kühlmittel vorzugsweise Mittel, auf, die Kühlgebläse und/oder Kühlkörper besitzen bzw. als solche ausgebildet sind.

Es können ein, zwei oder mehrere zweite Träger vorgesehen sein, die insbesondere jeweils wenigstens eine Elektronik aufnehmen, die einem Teil der Heizelemente und/oder einer von mehreren Heizelementearten zugeordnet sind.

Der wenigstens eine dritte Träger ist insbesondere eine Platte aus Glaskeramik, gehärtetem Glas oder dgl. Er weist vorzugsweise einen Bedien- und/oder Anzeigebereich und/oder eine Bedien- und/oder Anzeigeeinheit auf.

Vom ersten zum zweiten Träger führt vorzugsweise eine Leitung bzw. Leitungsführung, die insbesondere der elektrischen Verbindung der Heizelemente mit der Elektronik dient. Hierzu können auch Steckverbindungen vorgesehen sein, die beide Einheiten unmittelbar verbinden oder mittelbar verbinden, indem sie an beiden oder einem der Enden der Leitung, beispielsweise am elektronikseitigen Ende, sitzen.

Die Erfindung wird nachstehend anhand eines Ausführungsbeispiels näher erläutert. In den zugehörigen Zeichnungen zeigen:
Fig. 1 eine Kochmulde in Draufsicht,
Fig. 2 die Kochmulde im Schnitt,
Fig. 3 die Kochmulde mit teilweise freigegebenem ersten Träger von schräg oben,
Fig. 4 die Kochmulde mit vollständig freigegebenem ersten Träger von schräg oben,
Fig. 5 die Kochmulde mit teilweise freigegebenem ersten Träger und teilweise freigegebenem zweiten Träger von schräg oben,
Fig. 6 den zweiten Träger von schräg oben und
Fig. 7 die Kochmulde von schräg unten.

Die dargestellte Kochmulde 2 umfaßt ein mittleres Tragblech 4 aus Aluminium, ein unteres Gehäuse 6 aus Kunststoff und eine obere Kochplatte 8 aus Glaskeramik, die in unterschiedlichen Ebenen parallel zueinander verlaufen.

Die äußeren Ränder des Tragbleches 4 sind zu einem sich nach oben erhebenden und nach unten öffnenden U-förmigen Rahmen 10 gebogen, der an zwei gegenüberliegenden Seiten unterbrochen ist und Durchführungen 12 bildet, die auch etwas in den ebenen Bereich 14 des Tragbleches 4 hineinragen. Auf dem Tragblech 4 sind mittels angedeuteter Halter 16 vier Induktionsspulen 18. Diese sind zu zwei Paaren gruppiert, deren Zuleitungen 20 jeweils durch eine Durchführung 12 unter das Tragblech 4 führen. In einer der vier Ecken (oder auch mittig oder links und rechts) des rechteckigen Tragbleches 4 ist eine Bedien- und Anzeigeeinheit 22 mit Anzeigelementen 24 und sensorischen Bedienelementen 26 angeordnet.

Auf dem Rahmen 10 liegt die Glaskeramikplatte 8 auf, die in einem winkligen Rahmen 28 eingefaßt ist, dessen platterzparalleler Schenkel 30 vom Rahmen 10 des Tragbleches 4 wegweist und dessen plattennormaler Schenkel 32 am Rahmen 10 anliegt, so daß das Trägerblech 4 nach oben deckelartig geschlossen ist. Der Rahmen 28 kann jedoch auch einen nach innen weisenden weiteren plattenparallelen Schenkel aufweisen, der auf seiner Oberseite die Glaskeramikplatte aufnimmt und mit seiner Unterseite auf dem Rahmen 10 aufliegt. In beiden Fällen erfolgt die Befestigung des Rahmens 28 der Glaskeramikplatte 8 am Rahmen 10 des Tragbleches 4 durch seitlich angreifende Befestigungselemente 34, z. B. durch Schrauben oder Rast- und/oder Schnappelemente.

An der Unterseite des Tragbleches 4 ist auf nichtdargestellte Weise, beispielsweise durch Schnappen und/oder Rasten, das nach oben zum Tragblech 4 hin offene und nach unten hin geschlossene Kunststoffgehäuse 6 lösbar befestigt. In der Draufsicht gesehen besteht es aus spiegelbildlichen Segmenten die einstückig oder lösbar miteinander verbunden oder auch völlig separat vorgesehen sind. An ihren einander zugewandten Segmentseiten erstrecken sich Kühlkörper 36, an deren einem Ende ein Kühlgebläse 38 angeordnet ist. Mit den anderen Segmentseiten bilden sie jeweils ein Rechteck, dessen eine Ecke zugunsten des Kühlgebläses 38 ausgeschnitten ist. In den sich von den Kühlkörpern 36 wegerstreckenden Gehäuseabschnitten 40 sind je Heizelementepaar u. a. eine nichtdargestellte Ansteuerungselektronik aufgenommmen, die auf die Heizelementebestückung abgestimmt ist. Diese kann im vorliegenden Fall aus zwei Paaren Induktionsheizelementen, zwei Paaren Strahlungsheizelementen oder einem Paar Induktionsheizelementen und einem Paar Strahlungsheizelementen bestehen. Auch lassen sich diese mit Gasheizelementen kombinieren. Die Ansteuerungs- und ggfs. andere Elektronik ist wie üblich auf Leiterplatten verdrahtet.

Um eine solche Kochmulde zu montieren, werden die Baugruppen Glaskeramikplatte 8/Rahmen 28 (Baugruppe 1), Tragblech 4/Induktionsspulen 18/Bedien- und Anzeigeeinheit 22 (Baugruppe 2) und Gehäuse 6/Kühlkörper 36/Kühlgebläse 38/Elektronik (Baugruppe 3) zunächst in parallelen Arbeitsgängen montiert und anschließend lösbar zusammengefügt. Da auch die die Baugruppen bildenden Teile lösbar miteinander verbunden sind, vereinfacht sich neben der Montage auch die Demontage der Kochmulde.

## Patentansprüche

1. Kochmulde mit
a) wenigstens einem flachen ersten Träger (4) der wenigstens Heizelemente (18) aufnimmt,
b) wenigstens einem zweiten Träger (6), der sich unterhalb des ersten Trägers (4) zumindest abschnittsweise erstreckt und lösbar mit diesem verbunden ist, und
c) wenigstens einem flachen dritten Träger (8), der sich oberhalb des ersten Trägers (4) wenigstens über dessen Heizelementen (18) erstreckt, mit diesem verbunden ist und auf seiner Oberseite Kochgeschirr aufnehmen kann wobei:
d) der erste Träger Induktionsheizelemente aufnimmt,
e) der zweite Träger wenigstens eine Elektronik zur Ansteuerung der Heizelemente (18) aufnimmt und
f) der dritte Träger lösbar mit dem ersten Träger verbunden ist, wobei
g) sich zunächst die einzelnen Träger bestücken und anschließend zu einer Kochmulde zusammenfügen lassen,
h) wobei der wenigstens eine erste Träger aus leitfähigem Material wie Aluminium oder aus mit leitfähigem Material beschichtetem nichtleitfähigem Material wie Kunststoff besteht
**dadurch gekennzeichnet, dass**
der zweite Träger Kühlmittel zur Kühlung der Elektronik trägt,
wobei der wenigstens eine zweite Träger aus Kunststoff besteht.

2. Kochmulde nach Anspruch 1, bei der die Heizelemente (18) Induktionsheizelemente sowie Strahlungsheizelemente und/oder Gasheizelemente sind.

3. Kochmulde nach Anspruch 1 oder 2, bei der an dem wenigstens einen ersten Träger (4) Halter (16) zur Halterung der Heizelemente (18) angeordnet sind.

4. Kochmulde nach einem der Ansprüche 1 bis 3, bei der der wenigstens eine erste Träger (4) Anzeige- und/oder Bedienelemente (22, 24, 26) aufnimmt.

5. Kochmulde nach einem der Ansprüche 1 bis 4, bei der der wenigstens eine erste Träger (6) Mittel zur Temperaturerfassung aufnimmt.

6. Kochmulde nach einem der Ansprüche 1 bis 5, bei der der wenigstens eine erste Träger (4) einen Rahmen (10) aufweist.

7. Kochmulde nach einem der Ansprüche 1 bis 6, bei der mehrere erste Träger zu einem gemeinsamen flachen Träger lösbar verbunden sind.

8. Kochmulde nach Anspruch 1, bei der die Kühlmittel Kühlgebläse (38) und/oder Kühlkörper (36) aufweisen.

9. Kochmulde nach einem der Ansprüche 1 bis 8, bei der wenigstens zwei zweite Träger (6) vorgesehen sind.

10. Kochmulde nach Anspruch 9, bei der die zweiten Träger (6) jeweils wenigstens eine Elektronik aufnehmen, die einem Teil der Heizelemente (18) zugeordnet ist.

11. Kochmulde nach Anspruch 9 oder 10, bei der die zweiten Träger jeweils wenigstens eine Elektronik aufnehmen, die einer von mehreren Heizelementearten zugeordnet ist.

12. Kochmulde nach einem der Ansprüche 1 bis 11, bei der der wenigstens eine dritte Träger (8) eine Platte aus Glaskeramik, gehärtetem Glas oder dgl. Ist.

13. Kochmulde nach einem der Ansprüche 1 bis 12, bei der der wenigstens eine dritte Träger (8) einen Bedien- und/oder Anzeigebereich und/oder eine Bedien- oder Anzeigeeinheit aufweist.

14. Kochmulde nach einem der Ansprüche 1 bis 13, bei der vom ersten zum zweiten Träger eine Leitung führt, die der elektrischen Verbindung der Heizelemente mit der Elektronik dient.

15. Kochmulde nach einem der Ansprüche 1 bis 14, bei der zur elektrischen Verbindung der Heizelemente (18) mit der Elektronik Steckverbindungen vorgesehen sind.

## Claims

1. A cooker hob, comprising
a) at least one flat first support (4), which accommodates at least heating elements (18),
b) at least one second support (6), which extends at least in sections below the first support (4) and is releasably connected thereto, and
c) at least one flat third support (8), which extends above the first support (4) at least above its heating elements (18), is connected thereto and may accommodate cooking utensils on its upper side, wherein
d) the first support accommodates induction heating elements,
e) the second support accommodates at least one electronic component for controlling the heating elements (18), and
f) the third support is releasably connected to the first support, wherein
g) initially the individual supports can be fitted and then assembled to form a cooking hob,
h) wherein the at least one first support consists of a conductive material such as aluminum, or of a non-conductive material such as plastic which is coated with a conductive material,
**characterized in that** the second support supports cooling means for cooling the electronic component, wherein the at least one second support consists of plastic.

2. A cooker hob according to claim 1, wherein the heating elements (18) are induction heating elements and radiation heating elements and/or gas heating elements.

3. A cooker hob according to claim 1 or 2, wherein mountings (16) for mounting the heating elements (18) are arranged on the at least one first support (4).

4. A cooker hob according to one of the claims 1 to 3, wherein the at least one first support (4) accommodates display and/or operating elements (22, 24, 26).

5. A cooker hob according to one of the claims 1 to 4, wherein the at least one first support (6) accommodates means for temperature recording.

6. A cooker hob according to one of the claims 1 to 5, wherein the at least one first support (4) has a frame (10).

7. A cooker hob according to one of the claims 1 to 7, wherein several first supports are releasably connected to form a common flat support.

8. A cooker hob according to claim 1, wherein the cooling means have cooling fans (38) and/or cooling bodies (36).

9. A cooker hob according to one of the claims 1 to 8, wherein at least two second supports (6) are provided.

10. A cooker hob according to claim 9, wherein the second supports (6) each accommodate at least one electronic component, which is assigned to one part of the heating elements (18).

11. A cooker hob according to claim 9 or 10, wherein the second supports each accommodate at least one electronic component, which is assigned to one of several types of heating elements.

12. A cooker hob according to one of the claims 1 to 11, wherein the at least one third support (8) is a plate made of glass-ceramics, hardened glass or the like.

13. A cooker hob according to one of the claims 1 to 12, wherein the at least one third support (8) has an operating and/or display region and/or an operating or display unit.

14. A cooker hob according to one of the claims 1 to 13, wherein a line, which serves for the electrical connection of the heating elements to the electronic component, leads from the first to the second support.

15. A cooker hob according to one of the claims 1 to 14, wherein plug connections are provided for the electrical connection of the heating elements (18) to the electronic component.

## Revendications

1. Plaque de cuisson avec
a) au moins un premier support (4) plat qui reçoit au moins des éléments chauffants (18),
b) au moins un deuxième support (6) qui s'étend au moins en partie en dessous du premier support (4) et qui est relié avec celui-ci de manière amovible, et
c) au moins un troisième support (8) plat qui s'étend au-dessus du premier support (4) au moins par-dessus les éléments chauffants (18) de celui-ci, est relié avec celui-ci et peut recevoir des récipients de cuisson sur sa face supérieure,
dans laquelle :
d) le premier support reçoit des éléments chauffants à induction,
e) le deuxième support reçoit au moins une unité électronique pour la commande des éléments chauffants (18), et
f) le troisième support est relié de manière amovible au premier support,
g) les supports séparés pouvant d'abord être équipés puis assemblés pour former une plaque de cuisson,
h) l'au moins un premier support se composant de matériau conducteur tel que de l'aluminium ou d'un matériau non conducteur tel que du plastique revêtu de matériau conducteur,
**caractérisée en ce que** le deuxième support porte des moyens de refroidissement pour refroidir l'unité électronique,
l'au moins un deuxième support se composant de plastique.

2. Plaque de cuisson selon la revendication 1, dans laquelle les éléments chauffants (18) sont des éléments chauffants à induction et des éléments chauffants à rayonnement et/ou des éléments chauffants à gaz.

3. Plaque de cuisson selon la revendication 1 ou 2, dans laquelle des fixations (16) sont disposées sur l'au moins un premier support (4) pour retenir les éléments chauffants (18).

4. Plaque de cuisson selon l'une des revendications 1 à 3, dans laquelle l'au moins un premier support (4) reçoit des éléments d'affichage et/ou de commande (22, 24, 26).

5. Plaque de cuisson selon l'une des revendications 1 à 4, dans laquelle l'au moins un premier support (6) reçoit des moyens pour la détection de la température.

6. Plaque de cuisson selon l'une des revendications 1 à 5, dans laquelle l'au moins un premier support (4) présente un cadre (10).

7. Plaque de cuisson selon l'une des revendications 1 à 6, dans laquelle plusieurs premiers supports sont reliés de façon amovible pour former un support plat commun.

8. Plaque de cuisson selon la revendication 1, dans laquelle les moyens de refroidissement comprennent des souffleries de refroidissement (38) et/ou des dissipateurs de chaleur (36).

9. Plaque de cuisson selon l'une des revendications 1 à 8, dans laquelle au moins deux deuxièmes supports (6) sont prévus.

10. Plaque de cuisson selon la revendication 9, dans laquelle les deuxièmes supports (6) reçoivent chacun une unité électronique qui est associée à une partie des éléments chauffants (18).

11. Plaque de cuisson selon la revendication 9 ou 10, dans laquelle les deuxièmes supports reçoivent chacun au moins une unité électronique qui est associée à un type d'éléments chauffants parmi plusieurs.

12. Plaque de cuisson selon l'une des revendications 1 à 11, dans laquelle l'au moins un troisième support (8) est une plaque de vitrocéramique, de verre trempé ou similaire.

13. Plaque de cuisson selon l'une des revendications 1 à 12, dans laquelle l'au moins un troisième support (8) présente une zone de commande et/ou d'affichage et/ou une zone de commande ou d'affichage.

14. Plaque de cuisson selon l'une des revendications 1 à 13, dans laquelle une ligne servant à la connexion électrique des éléments chauffants à l'unité électronique va du premier support au deuxième.

15. Plaque de cuisson selon l'une des revendications 1 à 14, dans laquelle des connecteurs enfichables sont prévus pour la connexion électrique des éléments chauffants (18) à l'unité électronique.
